# EUROPÄISCHE PATENTSCHRIFT

(11) **EP 0 014 193 B1**
(45) Veröffentlichungstag und Bekanntmachung des Hinweises auf die Patenterteilung: **25.07.1984**
(21) Anmeldenummer: 80890007.0
(22) Anmeldetag: 18.01.1980
(51) Int. Cl.: B65H 67/04, B21C 47/24

(54) **Aufspuleinrichtung für Draht**
Wire spooling apparatus
Bobinoir pour fil métallique

(30) Priorität: 23.01.1979 AT 472/79
(43) Veröffentlichungstag der Anmeldung: 06.08.1980
(73) Patentinhaber: VEREINIGTE EDELSTAHLWERKE AKTIENGESELLSCHAFT (VEW), A-1010 Wien (AT)
(72) Erfinder: Hebenstreit, Bertram, A-8605 Kapfenberg (AT); Müller, Günter, Dipl.-Ing., A-8605 Kapfenberg (AT)
(74) Vertreter: Widtmann, Georg, Dr.

## Beschreibung

Die Erfindung betrifft eine Aufspuleinrichtung für Draht, insbesondere für gezogenen Automatenschweißdraht mit mehr als zwei gleichachsig auf einer Antriebswelle nebeneinander angeordneten Spulen und mit einer parallel zur Spulenachse verschiebbar angeordneten Drahtführungseinrichtung, durch die der aufzuspulende Draht jeweils im Bereich einer Spule hin und her und dann von einer Spule zur Nachbarspule bewegt wird, wobei eine Meßeinrichtung für die Menge des aufzuspulenden Drahtes vorgesehen ist, um bei Erreichen der gewünschten Menge den Spulenantrieb zu reduzieren und einen Stellmotor für den Schrittvorschub der Führungseinrichtung in Gang zu setzen.

Es ist bekannt, eine Aufspuleinrichtung als letzte Station einer Drahtziehanlage anzuordnen, wobei der kontinuierlich gezogene Draht von der letzten Ziehtrommel direkt in die Aufspuleinrichtung einläuft. Als Drahtspulen sind hierbei kleine Spulen, wie Verkaufsspulen vorgesehen, die jeweils nur eine geringe Menge des Ziehgutes aufnehmen können, jedoch den Vorteil gegenüber Maschinengroßspulen, die zwischen 300 und 100 kg fassen können, aufweisen, daß man sich einen eigenen Umspulvorgang von den Maschinengroßspulen auf Verkaufsspulen erspart. Bei hohen Verarbeitungsgeschwindigkeiten bzw. bei geringem Fassungsvermögen einer Draht- bzw. Verkaufsspule ist diese in wenigen Minuten voll bespult und muß bei einer Spuleinrichtung der bekannten Bauart mit nur zwei gleichachsig angeordneten Drahtspulen sodann sofort gegen eine leere ausgetauscht werden. Dieser Nachteil tritt auch beim Umspulen des Drahtes von Maschinengroßspulen auf Verkaufsspulen auf. Es ist daher erforderlich, beim Bespulen von kleineren Spulen, wie Verkaufsspulen, einen eigenen Bedienungsmann einzusetzen. Dieser kann zwar grundsätzlich mehrere Spulmaschinen bedienen, jedoch erfordert eine Mehrmaschinenbedienung ein sehr flinkes Arbeiten, da die Speichermöglichkeit der letzten Ziehtrommel nur beschränkt ist und es vorkommen kann, daß zwei oder mehrere Spulen gleichzeitig voll werden.

Aus der DE-A-22 57 944 ist eine automatische Aufwickelvorrichtung bekannt, welche die eingangs genannten Merkmale aufweist, bei der jedoch eine, vom Anmeldungsgegenstand völlig abweichende Meß- und Programmievorrichtung verwendet und die Hin- und Herbewegung der Fadenführung über Kupplungen realisiert wird, deren schweren Teile in entgegengesetzten Richtungen angetrieben werden. Die Messvorrichtung misst nicht direkt die Länge des Fadens sondern die Anzahl der Steuerbefehle für die Kupplungen, die auf ein elektronisches Steuergerät einwirken.

Von der Vielzahl bekannter Aufspulvorrichtungen sollen noch die beiden US-A-2460723 und 3 145 139 erwähnt werden, die sich zwar ebenso wie die genannte deutsche Offenlegungsschrift nicht mit dem Abspulen von Draht sondern von Angelschnüren befassen, bei denen aber jeweils ein von der ablaufenden Schnur angetriebener. eine Messrolle aufweisender Längenzähler vorgesehen ist, um nach einer bestimmten Aufspullänge die seitliche Verschiebung des Spulenpaketes bzw. den Schrittvorschub von Spule zu Spule in Gang zu setzen.

Aufgabe der Erfindung ist es, von einer als Messrolle ausgebildeten Längenmessvorrichtung ausgehend sowohl eine Verringerung der Spulen-drehzahl als auch die Steuerung des Stellmotors in geeigneter zeitlocher Folge auf einfache Weise auszulösen.

Diese Aufgabe wird erfindungsgemäß dadurch gelöst, daß als Meßeinrichtung eine vom Draht angetriebene Meßrolle Verwendung findet, die auf zwei verschiedene, auf unterschiedliche Drahtmengen voreinstellbare Meterzähler wirkt, deren erster die Verringerung der Spulen-Drehzahl und deren zweiter die Steuerung des Stellmotors bewirkt.

Ein besonderer Vorteil ergibt sich, wenn die erfindungsgemäße Aufspuleinrichtung zur Direktbespulung von aus der Drahtfertigung auslaufendem Draht verwendet wird, da nämlich die Bedienung vom Drahtzieher übernommen werden kann und kein eigener Bedienungsmann erforderlich ist.

Bei Erreichen eines voreinstellbaren Wertes für die Drahtmenge kann die Drehzahl der in Spulstellung geschwenkten Welle automatisch verringert werden, worauf der Stellmotor, ebenfalls automatisch, einen Vorschubschritt der Führungseinrichtung veranlaßt und worauf die Drehzahl der Welle wieder auf die ursprüngliche Drehzahl erhöht wird. Dies hat den Zweck, eine Schlaufen- bzw. Schlingenbildung des mit hoher Geschwindigkeit zur Spuleinrichtung geförderten Drahtes beim Überspringen der Spulseitenwände bei Vorschub der Führungseinrichtung von einer bereits vollen zu einer leeren Drahtspule zu verhindern. Das Ausmaß der Drehzahlverringerung der Welle ist in erster Linie abhängig vom Drahtmaterial, vom Drahtdurchmesser und von der Ziehgeschwindigkeit des Drahtes.

In weiterer Ausbildung der Erfindung sind zwecks Begrenzung des Schrittvorschubes der Führungseinrichtung ein Annäherungsschalter und mit diesem zusammenwirkende, jeweils zwischen benachbarte Drahtspulen eingelegte Blechscheiben vorgesehen.

Dabei ist es vorteilhaft, wenn die Blechscheiben in an sich bekannter Weise mit Mitnehmernasen zum sicheren Fangen und Halten des Drahtes beim Überleiten auf den Spulkern einer benachbarten Leerspule versehen sind.

Eine bevorzugte Ausführungsform der erfindungsgemäßen Aufspuleinrichtung ist dadurch gekennzeichnet, daß zwei Antriebswellen vorgesehen sind, die mit einem Ende drehbar auf einer um eine horizontale Achse drehbaren Scheibe exzentrisch angeordnet sind und mit ihrem anderen Ende frei auskragen und daß das frei auskragende Ende der jeweils in Spulstellung gebrachten Welle mittels einer mit diesem frei auskragenden Ende der Welle in und außer Eingriff bringbaren Pinole abstützbar ist.

Die Erfindung ist nachstehend anhand eines in der Zeichnung schematisch dargestellten Ausführungsbeispieles näher erläutert. Fig. 1 zeigt einen Grundriß der Aufspuleinrichtung, Fig. 2 einen Seitenriß mit vor der Aufspuleinrichtung angeordneter Ziehstation und Fig. 3 ein Detail der Fig. 1 in vergrößertem Maßstab. Fig. 4 stellt eine zwischen den Spulen angeordnete Blechscheibe ebenfalls in größerem Maßstab dar.

Auf einer vertikalen Säule 1 eines Maschinengestelles 2 ist eine vertikal angeordnete Scheibe 3 um eine horizontale Achse 4 drehbar gelagert, wobei zur Drehung ein Motor 5 dient. Rechtwinkelig zur Ebene der Scheibe 3, d. h. parallel zur horizontalen Achse 4 der Scheibe sind auf der Scheibe zwei einander diametral gegenüberliegende, im Abstand 6 von einer Achse 4 der Scheibe angeordnete Wellen 7, 8 drehbar gelagert. Diese Wellen dienen zur Aufnahme von auf Kunststoff gefertigten Drahtspulen 9. Die Drahtspulen sind auf jeder der Wellen 7, 8 drehfest, jedoch axial verschiebbar, angeordnet. Die Enden 10 der beiden Wellen 7, 8 kragen frei aus.

Der die Scheibe 3 tragenden Säule 1 gegenüberliegend ist auf dem Maschinengestell 2 weiters eine eine axial verschiebbare Pinole 11 tragende Säule 12 angeordnet. Die Pinole 11 ist mit dem frei auskragenden Ende 10 jeweils einer der Wellen 7, 8 mittels Preßluftantriebes 13 in Eingriff bringbar. Diese eine Welle, die in Fig. 1 mit 7 bezeichnet ist, ist mit ihrem anderen Ende 14 mittels einer Kupplung 15 an einen Wellen-Drehantrieb 16, d. h. an eine von einem Elektromotor 17 angetriebene Riemenscheibe 18 anschließbar. Durch Drehung der Scheibe 3 kann einmal die eine Welle 7 an den Wellen-Drehantrieb 16 angeschlossen werden und einmal die andere Welle 8. Die an den Wellen-Drehantrieb 16 gekuppelte Welle 7 befindet sich in Spulstellung, während die andere Welle 8 sich in Ruhestellung befindet. Etwa parallel zu der in Spulstellung gebrachten Welle 7 ist eine von einem Stellmotor 19 drehbare Spindel 20 angeordnet, die zum schrittweisen Verschieben einer Führungseinrichtung - die gesamt mit 21 bezeichnet ist - für den Draht 22 dient. Die Führungseinrichtung umfaßt einen Primärschlitten 23, der auf Führungen 24 gelagert ist. An dem Primärschlitten 23 ist weiters eine Zugmutter 25, die von der Spindel durchsetzt wird, angeordnet. Auf dem Primärschlitten 23 sind weitere Führungen 26 für einen Sekundärschlitten 27 angeordnet, die sich parallel zu den Führungen 24 des Primärschlittens 23 erstrecken. Der Sekundärschlitten 27 weist auskragende Arme 28 auf, die ein Drahtführungsrad sowie zwei walzenförmige Drahtführungsfinder 30, zwischen die der zu spulende Draht 22 zu liegen kommt, tragen. Die Drahtführungsfinger 30 liegen unmittelbar vor den Spulen 9 der in Spulstellung geschwenkten Welle 7. Der Sekundärschlitten 27 kann mittels eines Hydraulikzylinders 31 in oszillierende Bewegung versetzt werden, wobei der Hub der Oszillationsbewegung etwa der Länge 32 einer Drahtspule 9 entspricht. Die Drahtführungsrolle 29 treibt über einen Riementrieb 33 zwei Meterzähler 34, 35 an, von denen einer 34 mit einer nicht dargestellten Drehzahlregeleinrichtung für den Wellen-Drehantrieb 16 und der andere 35 mit dem Stellmotor 19 zum Vorschub der Führungseinrichtung 21 über elektrische Kontaktgeber gekoppelt ist, wobei die Kontaktgeber bei Erreichen von an den Meterzählern voreinstellbaren Werten in Funktion treten. An dem Primärschlitten 23 ist ein bis nahe zu den Drahtspulen 9 der in Spulstellung geschwenkten Welle 7 reichender auskragender Arm 36, an dessen Ende ein auf Metall ansprechender Annäherungsschalter 37 montiert ist, befestigt.

Wie aus Fig. 2 ersichtlich ist, ist die Aufspuleinrichtung der letzten Ziehstation 38 der Fertigungsanlage direkt nachgeordnet. Der Draht 22 wird nach dem letzten Ziehstein 39 über eine Ziehtrommel 40 einer nicht angetriebenen Speichertrommel 41 zugeführt, die mittels einer Backenbremse 42 gebremst werden kann. Von der Speichertrommel 41 läuft der Draht 22 über die Drahtführungsrolle 29 und die Drahtführungsfinger 30 zu der in Spulstellung geschwenkten Welle 7.

Die Funktion der Einrichtung ist folgende :
Zunächst wird der Drahtanfang an der ersten, d. h. unmittelbar an der neben der Scheibe 3 angeordneten Drahtspule 9 der in Spulstellung geschwenkten Welle 7 befestigt. Sodann wird mit dem Ziehvorgang und dem Aufspulen des Drahtes begonnen und die Ziehgeschwindigkeit und damit auch die Spulgeschwindigkeit (Umdrehungszahl der Welle 7) auf den maximal erreichbaren Wert gesteigert. Gleichzeitig mit dem Rotieren der Welle 7 beginnt auch die oszillierende Bewegung des Sekundärschlittens 27 entlang der Führungen 26, wodurch der Draht 22 etwa gleichmäßig über die. Länge 32 der Drahtspule 9 verteilt aufgespult wird. Die Koppelung der Meterzähler 34, 35 mit der Drehzahlregeleinrichtung für den Wellen-Drehantrieb 16 bzw. mit dem Stellmotor 19 zum schrittweisen Vorschub der Führungseinrichtung 21 von Drahtspule 9 zu Drahtspule 9 ist in der Weise verwirklicht, daß bei Erreichen eines voreinstellbaren Wertes - der etwa 2 % geringer als die je Drahtspule aufzuspulende Drahtmenge gewählt ist - des ersten Meterzählers 34 die Drehzahl der Welle automatisch verringerbar ist und daß bei Erreichen eines voreingestellten Wertes des zweiten Meterzählers 35, welcher Wert der aufzuspulenden Drahtmenge je Drahtspule entsprechend gewählt ist, der Stellmotor 19 der Führungseinrichtung 21 automatisch zu einem Vorschubschritt veranlaßt wird. Dieser Vorschubschritt wird durch den Annäherungsschalter 37 beendet, u. zw. dann, wenn der Annäherungsschalter 37 sich bis zu einer zwischen zwei benachbarten Drahtspulen 9 vorgesehenen Blechscheibe 43 vorwärtsbewegt hat.

Während der Durchführung dieses Vorschubschrittes legt sich der Draht 22 über die Ränder der die Drahtspulen begrenzenden Scheiben 45 und wird durch eine der Mitnehmernasen 46, die an jeder Blechscheibe 43 vorgesehen sind und die über die Ränder 44 der Drahtspulenscheiben 45 radial hinausragen, gefangen und am Durchrutschen verhindert. Anschließend an diesen Schaltschritt werden die Zählwerke der Meterzähler 34, 35 automatisch auf Null zurückgestellt und wird die Drehzahl der Welle 7 automatisch wieder bis zur maximal erreichbaren erhöht.

Das Vermindern der Spulgeschwindigkeit bei Durchführung des Vorschubes der Führungseinrichtung 21 ist bei schneller Spulung notwendig, um eine Schlingenbildung beim Überspringen des Drahtes der Ränder 44 der Drahtspulenscheiben 45 mit Durchmesserwechsel - vom großen Durchmesser der vollen Spule zum kleinen Durchmesser der leeren Spule - zu vermeiden. Zusätzlich dazu wird die Speichertrommel 41 während der Drehzahlverminderung der Welle 7 mittels der Backenbremse 42 gebremst, um den Draht 22 auf Zug zu halten.

Während dieses Vorschubschrittes der Führungseinrichtung 21 läuft der Ziehvorgang mit unverminderter Geschwindigkeit weiter. Der Draht wird daher auf der Speichertrommel 41 gespeichert. Kontaktfinger 47, die die gespeicherte Drahtmenge auf der Speichertrommel infolge der Höhe 48 der auf der Speichertrommel infolge der Höhe 48 der auf der Speichertrommel 41 gewickelten Drahtwindungen erfühlen, steuern die maximale Spulgeschwindigkeit.

Nachdem die letzte der Drahtspulen 9 auf der in Spulstellung geschwenkten Welle 7 gefüllt ist, wird die Aufspuleinrichtung stillgesetzt, der Draht 22 abgezwickt und die Scheibe 3 nach Zurückziehen der Pinole 11 und Lösen der Kupplung 15 um 180 Grad geschwenkt, sodaß die in der Zwischenzeit mit leeren drahtspulen 9 versehene Welle 8 in Spulstellung gelangt. Der Draht wird nach Zurückbewegen der Führungseinrichtung 21 in die Ausgangslage (nahe der Scheibe 3) wieder an der ersten Drahtspule 9 befestigt, die Pinole 11 in Eingriff mit der Welle 8 gebracht und die Kupplung 15 eingerückt. Während dieses Vorganges läuft der Ziehvorgang ebenfalls mit unverminderter Geschwindigkeit weiter ; der Draht wird von der Speichertrommel 41 aufgenommen. Anschließend werden die auf der nunmehr in Ruhestellung geschwenkten Welle 7 befindlichen, gefüllten Drahtspulen 9 nach Durchzwicken des Drahtes zwischen den Spulen abgenommen und auf die Welle leere Drahtspulen 9 unter Zwischenlage der Blechscheiben 43 aufgeschoben.

Es können mehr als zwei Wellen vorgesehen sein und die Wellen anstatt auf der Scheibe 3 auch auf Schwenkarmen angeordnet sein ; auch können die Wellen um eine vertikale Achse geschwenkt werden. Ebenso ist die Pinole 11 am frei auskragenden Ende der in Spulstellung geschwenkten Welle nicht unbedingt erforderlich ; sie kann bei besonders kleinen Drahtspulen 9 weggelassen werden.

Durch Einsatz der Aufspuleinrichtung direkt im Anschluß an die Drahtfertigungsanlage entfällt das Umspulen von einer Maschinengroßspule auf die kleinen Verkaufsspulen, wodurch erhebliche Herstellungskosten eingespart werden. Die Bedienung der Aufspuleinrichtung kann durch den Drahtzieher erfolgen, der an der Drahtziehanlage in erster Linie nur Überwachungsarbeiten durchzuführen hat. Seine Arbeit an der Aufspuleinrichtung umfaßt im wesentlichen das Aufstecken von Leerspulen, Abnehmen sowie eventuell Verpacken der vollen Spulen und Ablegen derselben auf eine Palette. Die Zeitabstände, nach denen diese Arbeiten jeweils durchzuführen sind, hängen in erster Linie (neben der Ziehgeschwindigkeit) von der Anzahl der auf den Wellen 7, 8 angeordneten Drahtspulen 9 ab, also von der Länge der Wellen 7, 8. Zum Spulen von Automatenschweißdraht hat es sich in der Praxis als vorteilhaft erwiesen, die Länge der Wellen so zu bemessen, daß jede Welle etwa acht bis zwölf Verkaufs-Drahtspulen fassen kann.

Die Vorteile der Aufspuleinrichtung kommen, wie beschrieben, bei der Direktbespulung von der Drahtfertigungsanlage weg in besonderem Ausmaß zum Tragen. Die Aufspuleinrichtung kann jedoch auch für das Umspulen eingesetzt werden, da sich auch dabei infolge der längeren Bedienungstaktzeiten Vorteile, insbesondere bei Mehrmaschinenbedienung ergeben.

## Patentansprüche

1. Aufspuleinrichtung für Draht, insbesondere für gezogenen Automatenschweißdraht, mit mehr als zwei gleichachsig auf einer Antriebswelle nebeneinander angeordneten Spulen und mit einer parallel zur Spulenachse verschiebbar angeordneten Drahtführungseinrichtung, durch die der aufzuspulende Draht jeweils im Bereich einer Spule hin und her und dann von einer Spule zur Nachbarspule bewegt wird, wobei eine Meßeinrichtung für die Menge des aufzuspulenden Drahtes vorgesehen ist, um bei Erreichen der gewünschten Menge den Spulenantrieb zu reduzieren und einen Stellmotor für den Schrittvorschub der Führungseinrichtung in Gang zu setzen, dadurch gekennzeichnet, daß als Meßeinrichtung eine vom Draht angetriebene Meßrolle (33) Verwendung findet, die auf zwei verschiedene, auf unterschiedliche Drahtmengen voreinstellbare Meterzähler wirkt, deren erster (34) die Verringerung der Spulen-Drehzahl und deren zweiter (35) die Steuerung des Stellmotors (19) bewirkt.

2. Aufspuleinrichtung nach Anspruch 1, dadurch gekennzeichnet, daß ein Annäherungsschalter (37) und mit diesem zusammenwirkende, jeweils zwischen benachbarte Drahtspulen (9) eingelegte Blechscheiben (43) zur Beendigung des vom Stellmotor (19) bewirkten Schrittvorschubes vorgesehen sind.

3. Aufspuleinrichtung nach Anspruch 2, dadurch gekennzeichnet, daß die Blechscheiben (43) in an sich bekannter Weise mit Mitnehmernasen (46) zum sicheren Fangen und Halten des Drahtes beim Überleiten auf den Spulenkern einer benachbarten Leerspule (9) versehen sind.

4. Aufspuleinrichtung nach den Ansprüchen 1 bis 3. dadurch gekennzeichnet, daß zwei Antriebswellen (7, 8) vorgesehen sind, die mit einem Ende (14) drehbar auf einer um eine horizontale Achse (4) drehbaren Scheibe (3) exzentrisch angeordnet sind und mit ihrem anderen Ende (10) frei auskragen und daß das frei auskragende Ende (10) der jeweils in Spulstellung gebrachten Welle (7) mittels einer mit diesem frei auskragenden Ende (10) der Welle (7) in und außer Eingriff bringbaren Pinole (11) abstützbar ist.

## Claims

1. A winding device for wire, in particular for drawn automatic welding wire, with more than two spools disposed coaxially adjacent one another on a drive shaft and with a wire guide device which is disposed so as to be displaceable parallel to the spool axis and by means of which the wire to be wound is moved backwards and forwards in each case in the region of one spool and then from one spool to the adjacent spool, a measuring device being provided for the amount of the wire to be wound so as to reduce the spool drive when the desired amount has been reached and to actuate adjusting motor for the step advance of the guide device, characterized in that a measuring reel (33) driven by the wire is used as the measuring device and acts on two different meter counters which are pre-adjustable to different amounts of wire, the first (34) of which meter counters reduces the spool rotational speed and the second (35) of which controls the adjusting motor (19).

2. A winding device according to claim 1, characterized in that there are provided a proximity switch (37) and, cooperating with the latter, sheet metal discs (43), which are inserted in each case between adjacent wire spools (9), for ending the step advance effected by the adjusting motor (19).

3. A winding device according to claim 2, characterized in that the sheet metal discs (43) are provided in a manner known per se with entrainment projections (46) for reliably catching and holding the wire when it is being transferred to the spool core of an adjacent empty spool (9).

4. A winding device according to claims 1 to 3, characterized in that two drive shafts (7, 8) are provided, which with one end (14) are eccentrically disposed rotatably on a disc (3) which is rotatable about a horizontal axis (4) and with their other end (10) project freely, and in that the freely projecting end (10) of the shaft (7), brought in each case into the winding position. can be supported by means of a spindle sleeve (11) which can be brought into and out of engagement with this freely projecting end (10) of the shaft (7).

## Revendications

1. Dispositif de bobinage pour fil métallique. en particulier pour fil d'apport tréfilé pour machine à souder automatique, avec au moins deux bobines disposées coaxialement l'une à côté de l'autre sur un arbre moteur et avec un dispositif de guidage de fil disposé coulissant parallèlement à l'axe des bobines au moyen duquel le fil à bobiner est déplacé en va-et-vient dans la zone d'une bobine, puis d'une bobine à la bobine voisine, tandis qu'il est prévu un dispositif de mesure pour la quantité de fil à enrouler de façon à réduire le moteur d'entraînement des bobines lorsque la quantité voulue de fil a été atteinte, et à mettre en marche le servo-moteur pour l'avance pas à pas du dispositif de guidage, caractérisé en ce que l'on utilise comme dispositif de mesure une poulie de mesure (33) entraînée par le fil métallique qui agit sur deux compteurs de longueur différents préré- glables sur des quantités de fil différentes, dont le premier (34) provoque la diminution de la vitesse de rotation des bobines et dont le deuxième (35) provoque la commande du servomoteur (19).

2. Dispositif de bobinage selon la revendication 1. caractérisé en ce qu'il est prévu un commutateur de proximité (37) et. coopérant avec lui, des disques en tôle (43) insérés entre deux bobines (9) voisines pour mettre fin à l'avancement pas à pas provoqué par le servomoteur (19).

3. Dispositif de bobinage selon la revendication 2, caractérisé en ce que, de façon connue en soi, les disques en tôle (43) sont munis de talons d'entraînement (46) pour assurer la prise et le maintien du fil lorsqu'il passe sur le moyeu de bobine d'une bobine vide (9) voisine.

4. Dispositif de bobinage selon une quelconque des revendications 1 à 3. caractérisé en ce qu'il est prévu deux arbres moteurs (7, 8) qui, par une extrémité (14), sont disposés excentriquement sur un disque (3) tournant autour d'un axe (4) horizontal et, par leur autre extrémité (10), font saillie en porte-à-faux, et que l'extrémité (10) en porte-à-faux de celui (7) des arbres qui a été mis en position de bobinage est soutenu au moyen d'un canon (11) qui peut être amené en prise et hors de prise avec cette extrémité (10) en porte-à-faux de l'arbre (7).
